# EUROPÄISCHE PATENTSCHRIFT

(11) **EP 2 850 693 B1**
(45) Veröffentlichungstag und Bekanntmachung des Hinweises auf die Patenterteilung: **20.07.2016**
(21) Anmeldenummer: 13718301.8
(22) Anmeldetag: 18.04.2013
(51) Int. Cl.: H01Q 9/04

(54) **PATCH-ANTENNEN-ANORDNUNG**
PATCH ANTENNA ARRANGEMENT
ENSEMBLE D'ANTENNES PATCH

(30) Priorität: 16.05.2012 DE 102012009846
(43) Veröffentlichungstag der Anmeldung: 25.03.2015
(73) Patentinhaber: Kathrein-Werke KG, 83022 Rosenheim (DE)
(72) Erfinder: DOBRIC, Nikola, 81241 München (DE)
(74) Vertreter: Flach, Dieter Rolf Paul
(86) Internationale Anmeldenummer: PCT/EP2013/001158
(87) Internationale Veröffentlichungsnummer: WO 2013/170922

(56) Entgegenhaltungen:
- WO-A1-2009/093980
- US-A1- 2002 180 649
- US-A1- 2005 206 568
- US-A1- 2009 058 731
- US-A1- 2010 207 841

## Beschreibung

Die Erfindung betrifft eine Patch-Antennen-Anordnung nach dem Oberbegriff des Anspruches 1.

Patch-Antennen der in Rede stehenden Art werden häufig auch als Kraftfahrzeugantennen eingesetzt. Kraftfahrzeugantennen können beispielsweise einen finnenähnlichen Aufbau aufweisen. Sie werden häufig auf der Karosserie und insbesondere im Dachbereich eines Kraftfahrzeugs kurz vor dem Heckfenster montiert. Auf einem Chassis unterhalb der Haube der Antennenanordnung befinden sich in der Regel eine Vielzahl von Einzelantennen für die unterschiedlichen vorgesehenen Dienste, d.h. Antennen zum Empfang von terrestrisch ausgestrahlten Radioprogrammen, GPS-Patchantennen, Antennen für den Mobilfunkbereich zum Senden und Empfangen von Mobilfunkgesprächen in den unterschiedlichsten Frequenzbereichen, gegebenenfalls auch weitere Antennenanordnungen zum Empfang von über Satellit ausgestrahlten Radioprogrammen wie beispielsweise SDARS-Programmen etc. Eine derartige Antenne ist beispielsweise aus der EP 1 616 367 B1 bekannt geworden.

Bezüglich des grundsätzlichen Aufbaus einer Patch-Antenne wird unter anderem auch noch auf die DE 10 2004 016 158 B4 verwiesen, die eine herkömmliche Patch-Antenne mit einer Massefläche, einer darauf befindlichen Substratschicht und einer auf der Oberseite vorgesehenen Patchelektrode beschreibt, die mit einer weiteren ein Dielektrikum bildenden Schicht überzogen sein kann.

Eine Patch-Antenne ist beispielsweise aus der DE 10 2006 038 528 B3 bekannt geworden. Mit einer derartigen Antenne lässt sich auf einfachem Wege eine Beeinflussung des Antennendiagramms realisieren.

Diese gattungsbildende Patch-Antenne umfasst ein Dielektrikum mit einer auf der Unterseite des Dielektrikums befindlichen Massefläche und einer auf der Oberseite des Dielektrikums ausgebildeten Strahlungsfläche.

Oberhalb der Strahlungsfläche im Abstand dazu ist eine ebenfalls aus einem Dielektrikum bestehende Trageinrichtung angeordnet, auf welcher ein weiteres passives elektrisch leitfähiges Patchelement vorgesehen ist.

Eine insoweit vergleichbare bzw. ähnliche Patch-Antennenanordnung ist auch aus der DE 10 2006 027 694 B3 bekannt geworden. Auch diese Patch-Antennenanordnung weist oberhalb der Strahlungsfläche der Patch-Antenne im Abstand dazu ein weiteres elektrisch leitfähiges Patch-Element auf, wodurch die elektrischen Eigenschaften der Antenne verbessert werden sollen. Die Besonderheit dieser vorveröffentlichten Patch-Antenne liegt darin, dass die, die obere passive Patchelektrode tragende Trageinrichtung eine Dicke und eine Höhe aufweist, die kleiner ist als die Dicke oder Höhe des Patchelements selbst.

Schließlich ist aus einer Vorveröffentlichung des Instituts für Höchstfrequenztechnik und Elektronik der Universität Karlsruhe unter dem Titel "Air-Filled Stacked-Patch Antenna" (von Sergey Sevskiy und Werner Wiesbeck) bekannt, in der ein spezifischer Aufbau einer Patchantenne mit einem untenliegenden Reflektor, mit einer darüber unter Zwischenschaltung eines Dielektrikums angeordneten Massefläche, und mit einer oberhalb der Massefläche (wiederum unter Zwischenschaltung einer weiteren dielektrischen Schicht) vorgesehenen aktiven Patchfläche, oberhalb der nochmals unter Zwischenschaltung zweier dielektrischer Schichten ein oberes Patch angeordnet ist.

Es handelt sich bei dieser Antennenanordnung um eine linear polarisierte Antenne, deren Massefläche zwei senkrecht zueinander stehende, sich nicht kreuzende Schlitze aufweist, die zur Speisung des darüber befindlichen aktiven Patches benötigt werden. Eine weitere Besonderheit dieser linear polarisierten Patchantennenanordnung ist, dass die Grundplatte, die darüber im Abstand befindliche aktive Patchfläche und die nochmals darüber befindliche obere Patchanordnung jeweils über einen zentralen Abstandshalter miteinander verbunden sind, der elektrisch leitfähig ist. Dadurch ist ein Kurzschluss realisiert, und zwar zwischen der Massefläche, der aktiv strahlenden Patchfläche und dem zuoberst liegenden Deckpatch.

Schließlich ist ein Antennenmodul in Form einer Patch-Antennenanordnung auch aus der DE 10 2004 035 064 A1 bekannt geworden. Diese Patch-Antennenanordnung umfasst eine untere Patch-Antenne und eine darüber positionierte, kleiner dimensionierte obere Patch-Antenne mit einem oberen dielektrischen Substrat, einer auf der Oberseite des oberen Substrats ausgebildeten oberen λ/2-Antennenstruktur für Frequenzen im GHz-Bereich für den Satellitenempfang, wobei unterhalb des oberen Substrates eine Metallisierung vorgesehen ist.

Durch diesen, mehrere Ebenen umfassenden Aufbau wird also eine Antenne vorgeschlagen, die unter anderem auch Signale mit zirkularer Polarisation unter einem Elevationswinkel unter beispielsweise 30° bis 90° gegenüber der Horizontalen empfangen kann. Dieser Vorteil geht allerdings mit einem beachtlich erhöhten Bauaufwand einher, was sich wiederum als nachteilig erweist.

Eine gattungsbildende Patch-Antennenanordnung ist aus der US 2003/0164797 A1 bekannt geworden. Diese Vorveröffentlichung umfasst unterschiedlichste Patch-Antennenanordnungen, eben so wie die US 2002/180649 und die US 2010/207841.

In einigen Ausführungsbeispielen sind zwischen einer Massefläche und einer im Abstand dazu unter Zwischenschaltung eines Dielektrikums angeordneten Patch-Fläche eine nochmals dazu versetzt liegende obere Patch-Anordnung vorgesehen. Die Speisungen können dabei unterschiedlich erfolgen. So ist es in einem Ausführungsbeispiel vorgesehen, dass zwischen der Massefläche und der oberen Patch-Antennenanordnung befindliche Zwischen-Patch aktiv gespeist wird, wobei dieses Zwischen-Patch über eine weitere Verbindungsleitung dann mit dem oben aufliegenden Patch-Element elektrisch verbunden ist. In einer abweichenden Ausführungsform wird das zuoberst aufliegende Patch aktiv gespeist, wobei zwischen der oberen Patch-Antennenanordnung und der Massefläche befindliche Zwischen-Patch-Antenne über eine Leitungsverbindung vom oberen Patch nur angebunden ist.

In beiden Ausführungsformen ist jedoch ferner noch eine galvanische Leitungsverbindung zwischen der Massefläche und dem zwischen der Massefläche und der oberen Patch-Antennenanordnung befindlichen Zwischen-Patch vorgesehen. Diese elektrische Leitungsverbindung wird als Tuning-Struktur eingesetzt.

Aufgabe der vorliegenden Erfindung ist es, demgegenüber eine Patch-Antennen-Anordnung mit einfachem Aufbau zu schaffen, die günstige Strahlungseigenschaften aufweist und dabei einen dualen Empfang ermöglicht, nämlich beispielsweise einen dualen Empfang von terrestrischen Signalen und zirkularen Signalen (die beispielsweise über Satellit ausgestrahlt werden). Dabei soll es im Rahmen der Erfindung möglich sein eine lineare Resonanzfrequenz so zu erzeugen, dass sie im Bereich der zirkularen Resonanz liegt und eine insbesondere für Kraftfahrzeuge günstige Verschwenkung der Hauptkeulenrichtung ermöglicht. In vorteilhafter Weise soll es dabei im Rahmen der Erfindung auch möglich sein, die Richtcharakteristik zu verändern und/oder ein Beamforming zu ermöglichen.

Im Rahmen der erfindungsgemäßen zirkular-polarisierten Patch-Antennenanordnung ist es aber ebenso möglich, die Richtcharakteristik auf einfache Weise zu verändern, d. h. die Richtcharakteristik bei Bedarf insbesondere an das Fahrzeug bzw. den Fahrzeugbauraum anzupassen.

So werden häufig derartige Patch-Antennen im Zusammenhang mit Kraftfahrzeug-Antennen am Ende des Karosserie-Daches unmittelbar vor Beginn der Heckscheibe montiert, also in einem Bereich, in dem das Dach zumindest bereits leicht abfallend geneigt ist. Dies führt zu einer veränderten Lage der Hauptstrahlrichtung der Patch-Antenne, was Nachteile aufweisen kann, insbesondere beim Empfang von GPS-Signalen oder beispielsweise SDARS-Signalen bzw. Sirius / XM - Signalen im nordamerikanischen Raum.

Es kann als überaus überraschend bezeichnet werden, dass im Rahmen der Erfindung mit vergleichsweise einfachen Mitteln eine verbesserte Strahlungscharakteristik, insbesondere in Anpassung an die spezifische Autokonstruktion, bei welcher die Antenne eingesetzt werden soll, möglich wird.

Letztlich wird dies durch einen mehrschichtigen Aufbau mit einer aktiven Patch-Elektrode und einem die Patch-Elektrode im Abstand überdeckenden Aufsatz-Patch, welches als passive Patch-Elektrode bezeichnet werden kann, sowie den weiteren in Anspruch 1 aufgeführten Merkmalen erreicht.

Die erfindungsgemäßen Lösung geht zunächst davon aus, dass, dass das passive Aufsatz-Patch eine elektrisch leitfähige Verbindung beispielsweise in Form einer Leitung oder Durchkontaktierung zwischen der aktiven gespeisten Patch-Elektrode und dem Aufsatz-Patch umfasst. Dabei können eine oder mehrere dieser Durchkontaktierungen vorgesehen sein. Gleichzeitig besteht aber keine galvanische oder kapazitive elektrische Verbindung zwischen der aktiv gespeisten Patch-Elektrode und der Massefläche. Denn eine derartige Verbindung würde die gewünschten Vorteile zunichte machen.

Ferner weist aber eine vorgesehen Verbindungsleitung zwischen der aktiven Patch-Elektrode und dem Aufsatz-Patch eine Länge auf, die größer ist als der Abstand zwischen diesen beiden Elektroden. Dies wird dadurch erzielt, dass die Verbindungsleitung zwischen der Patch-Elektrode und dem Aufsatz-Patch zumindest einen Leitungsabschnitt umfasst, der mit einer Komponente quer zur die gesamte Antennenanordnung durchsetzenden Zentralachse verläuft, um zu einer Verlängerung der Verbindungsleitung beizutragen. Ermöglicht werden kann dies unter anderem aber auch dadurch, dass die jeweiligen Anbindungspunkte der Verbindungsleitung zum einen zur Patch-Elektrode und zum anderen zum Aufsatz-Patch in Draufsicht nicht fluchtend zueinander liegen, also bei Betrachtung parallel zur Zentralachse nicht hintereinander angeordnet sondern versetzt zueinander angeordnet sind, wodurch die Verbindungsleitung wiederum verlängert wird.

Möglich ist aber auch, dass die beiden Anschlusspunkte der Verbindungsleitung zur Patch-Elektrode bzw. zum Aufsatz-Patch bei Betrachtung parallel zur Zentralachse fluchtend zueinander angeordnet sind. In diesem Falle umfasst die Verbindungsleitung jedoch einen Leitungsabschnitt, der beispielsweise in Seitenansicht nach Art eines liegenden U's ausgebildet ist, also Leitungsabschnitte die quer zur Richtung der Zentralachse verlaufen, um die Leitungsverlängerung zu erzeugen.

Möglich ist in einer abgewandelten Ausführungsform auch, dass mehrere derartige Leitungsverbindungen oder Durchkontaktierungen zwischen der aktiv gespeisten Patch-Elektrode und dem Aufsatz-Patch vorgesehen sind, wodurch nunmehr eine zusätzlich lineare Resonanz für das Aufsatz-Patch erzeugt wird. Durch die erwähnten Leitungsverbindungen zwischen der Patch-Elektrode zum einen und dem Aufsatz-Patch zum anderen kann in Abhängigkeit der Zahl und Anordnung dieser Leitungsverbindungen oder Durchkontaktierungen nunmehr die lineare Resonanz des Aufsatz-Patches so in Richtung der zirkularen Resonanz der Patch-Elektrode verschoben werden, dass dadurch ein Beam-Forming bewerkstelligt wird. Mit anderen Worten kann also die Hauptstrahlrichtung abweichend von einer senkrechten Ausrichtung zur Patch-Elektrodenfläche geneigt eingestellt werden.

Der im Rahmen der Erfindung verwendete Direktor, also das verwendete Aufsatz-Patch, dient nicht nur zur Bündelung der Antennenkeule (also zur Veränderung des Strahlungsdiagramms der Antenne bzw. zur Veränderung der Richtcharakteristik der Antenne), sondern erzeugt obendrein auch noch eine Resonanz zum Empfangen von terrestrischen Signalen, beispielsweise für das DAB-L-Band. Die erzeugte Resonanz kann aber auch dazu verwendet werden, die Richtcharakteristik der Patch-Antenne zu manipulieren, indem die lineare Resonanz des Direktors (Aufsatz-Patch) mit der zirkularen Resonanz der Patch-Antenne interferiert. Man spricht insoweit auch von einem "Beamforming".

Der vorstehend genannte Effekt schafft wiederum den gewünschten Vorteil, dass eine derartige Antennenanordnung auf einem gegenüber der Horizontalen geneigten Karosserie-Abschnitt eines Kraftfahrzeugs angebracht werden kann, wie erwähnt, beispielsweise kurz oder unmittelbar vor einem Heckfenster. Trotz dieser geneigten Anbringung kann also die Hauptstrahlrichtung der Antennen-Anordnung mehr oder weniger vertikal eingestellt werden.

Anstelle mehrerer einzelner Durchkontaktierungen kann beispielsweise das Aufsatz-Patch auch auf einem Leiterplatinenmaterial befindlich sein, welches auf der Patch-Elektrode angeordnet oder aufgeklebt ist. Dabei kann das obere Aufsatz-Patch und das Leiterplatinenmaterial eine entsprechend größer dimensionierte Ausnehmung, beispielsweise eine kreisförmige oder ovalförmige Ausnehmung aufweisen, innerhalb derer die Durchkontaktierung vorgesehen oder eine entsprechend klotz- oder bolzenförmige elektrisch leitende Verbindung ausgebildet ist.

Zusammenfassend kann also festgehalten werden, dass der wesentliche Unterschied zum Stand der Technik in der Kontaktierung zwischen dem Direktor, d.h. dem Aufsatz-Patch und der eigentlichen Patch-Elektrode besteht. Durch die den Direktor (Aufsatz-Patch) mit der Patch-Elektrode verbindende Leitung, die die Patch-Antenne mit dem Direktor galvanisch oder kapazitiv verbindet, entsteht zum einen eine zirkulare Resonanz der Patch-Antenne und zum anderen eine zusätzliche Resonanz mit terrestrischer Richtcharakteristik, die z. B. für den digitalen Radiodienst DAB-L verwendet werden kann. Dabei kann die den Direktor mit der aktiven Patch-Elektrode galvanisch oder kapazitiv verbindende Leitung nicht nur als senkrecht zur Patch-Elektroden-Fläche oder senkrecht zur Direktor-Fläche ausgerichtete Verbindungsleitung, Kontaktierungsleitung beispielsweise in Form einer Durchkontaktierung etc. realisiert sein, sondern vor allem auch durch eine Leitung, deren galvanischer oder kapazitiver Anschlusspunkt an dem Aufsatz-Patch, also an dem Direktor zum einen bzw. an der aktiven Patch-Elektrode zum anderen in Draufsicht auf die gesamte Patch-Antennenanordnung versetzt zueinander liegen. Mit anderen Worten kann diese verwendete bügelförmige Verbindungsleitung in Seitenansicht beispielsweise Z-förmig oder ähnlich gestaltet sein, nämlich mit einem beispielsweise mittleren Leitungsabschnitt, der parallel oder zumindest näherungsweise parallel zur Direktor-Fläche oder zur aktiven Patch-Elektroden-Fläche verläuft.

In einer bevorzugten Ausführungsform ist dabei der Direktor, also das Aufsatz-Patch aus einem elektrisch leitfähigen Metallblech gebildet, welches gegebenenfalls auch noch mit an seinem Umfangsrand teilweise oder umlaufend ausgebildeten Randabschnitten versehen sein kann, die unterschiedlichst ausgerichtet und/oder gekantet sein können.

Weitere Einzelheiten, Merkmale und Vorteile der Erfindung ergeben sich aus den anhand von Zeichnungen näher gezeigten Ausführungsbeispielen. Darin zeigen im Einzelnen:
- Figur 1:: eine perspektivische Darstellung einer Patch-Antenne zur Erläuterung der Grundprinzipien der nachfolgend beschriebenen erfindungsgemäßen Ausführungsbeispielen;
- Figur 2:: eine Draufsicht auf die in Figur 1 dargestellte Patch-Antenne;
- Figur 3:: eine Querschnittsdarstellung durch die gezeigte Patch-Antenne, und zwar längs der Linie III-III in Figur 2;
- Figur 4:: eine schematische Seitendarstellung eines erfindungsgemäßen Ausführungsbeispiels, welches gegenüber dem Beispiel nach Figur 3 abgewandelt ist;
- Figur 4a:: eine schematische Darstellung des Ausführungsbeispiels gemäß Figur 4 in Seitenansicht;
- Figur 4b:: eine abgewandelte Darstellung bzgl. der Wiedergabe nach Figur 4a;
- Figur 4c:: eine nochmalige Abwandlung bzgl. der Ausführungsbeispiele nach Figur 4a und 4b in Draufsicht mit einer sogenannten dreidimensional gefalteten Leitungsverbindung unter Weglassung des Aufsatz-Patches;
- Figur 5:: eine schematische räumliche Darstellung des Ausführungsbeispiels gemäß Figur 4;
- Figur 6:: ein Resonanz-Diagramm bezüglich einer Patch-Antenne mit einer gespeisten PatchElektrode und einem Aufsatz-Patch ohne erfindungsgemäße Lösung;
- Figur 7:: ein Strahlungsdiagramm bezüglich einer an einem Kraftfahrzeug montierten erfindungsgemäßen Patch-Antennenanordnung im Dachbereich kurz vor der Heckscheibe, wobei strichliert die Richtcharakteristik ohne erfindungsgemäße Antennenanordnung und mit einer durchgezogenen Linie die Richtcharakteristik in dazu geneigter Ausrichtung (nunmehr in Vertikalrichtung) dargestellt ist;
- Figur 8:: ein nicht zur Erfindung gehörendes abgewandeltes Ausführungsbeispiel in schematischer Seitendarstellung zur Erläuterung, dass grundsätzlich auch bei den erfindungsgemäßen Ausführungsbeispielen zwei Verbindungsleitungen zwischen der Patch-Elektrode und dem Aufsatz-Patch vorgesehen sein können;
- Figur 9:: eine perspektivische Darstellung der Patch-Antenne gemäß Figur 8;
- Figur 10:: ein Diagramm zur Verdeutlichung, dass bei Verwendung der gemäß Figur 8 und 9 gezeigten Patch-Antennenanordnung eine Resonanz im LTE-Bereich von beispielsweise 2,6 GHz erzeugt werden kann;
- Figur 11:: ein zu Figur 1 abgewandeltes Beispiel in Querschnittsdarstellung;
- Figur 12:: eine Draufsicht auf die abgewandeltes Patch-Antenne gemäß Figur 11;
- Figur 13:: eine Querschnittdarstellung durch die anhand von Figur 11 und 12 gezeigte, PatchAntenne;
- Figur 14:: eine Querschnittsdarstellung durch eine gegenüber Figur 13 abgewandelte Patch-Antenne;
- Figur 14a:: eine vergrößerte Detaildarstellung aus Figur 14;
- Figur 15:: eine perspektivische Darstellung einer weiteren Patch-Antenne;
- Figur 16:: eine Draufsicht auf die Patch-Antenne gemäß Figur 15;
- Figur 17:: eine Querschnittsdarstellung in Längsrichtung durch die in Figur 16 gezeigte PatchAntenne, und zwar durch das in Figur 16 gezeigte Langloch hindurch;
- Figur 18a - Figur 18f:: unterschiedliche schematische Seiten- oder Querschnittsdarstellungen durch leicht abgewandelte erfindungsgemäße Ausführungsbeispiele;
- Figur 19a - Figur 19f:: weitere schematische Darstellungen weiterer abgewandelter erfindungsgemäßer Ausführungsbeispiele;
- Figur 20a - Figur 20c:: eine schematische Drausicht zur Erläuterung, dass das Aufsatz-Patch, d.h. der Direktor neben einer quadratischen Formgebung auch runde oder polygonale Formen aufweisen kann, insbesondere bei Verwendung eines Aufsatz-Patches in Form eines Metallbleches;
- Figur 21:: ein Beispiel für ein Schaltungskonzept unter Verwendung der erfindungsgemäßen Patch-Antennenanordnung, und
- Figuren 22 - 23:: zwei weitere nicht erfindungsgemäße Abwandlungen in schematischer Seitenansicht.

Nachfolgend wird auf die Figuren 1 bis 3 Bezug genommen, anhand derer zunächst ein Grundaufbau einer Patch-Antennenanordnung gezeigt ist, von der ausgehend dann später erörterte erfindungsgemäße Abwandlungen vorgenommen werden.

Aus diesen Figuren ist zu ersehen, dass die entweder rechts- oder links-zirkular-polarisierte Patch-Antennen-Anordnung ein Substrat oder Dielektrikum 5 umfasst, auf dessen Oberseite 5a eine metallisierte oder metallische Fläche vorgesehen ist, wodurch eine aktive Patchfläche 7 gebildet ist, die nachfolgend teilweise auch als gespeiste Patchfläche 7 oder Patch-Elektrode 7 bezeichnet wird.

Auf der Unterseite 5b des Substrates oder Dielektrikums 5 ist eine Massefläche 9 als Gegengewicht vorgesehen.

Durch eine quer und insbesondere senkrecht zur Oberseite oder Unterseite 5a, 5b des Dielektrikums 5 verlaufende Bohrung 5c ist eine Speiseleitung 11 vorgesehen, die üblicherweise von einem Bereich unterhalb der Massefläche 9 ausgespeist wird, worüber über die erwähnte Speiseleitung 11 dann die aktive Patch-Elektrode 7 angespeist wird. Dazu ist die Speiseleitung 11 an einem Speisepunkt 11a mit der Patch-Elektrode 7 verbunden, und zwar galvanisch oder kapazitiv. Der über die untere Massefläche 9 hinaus verlaufende Abschnitt der Speiseleitung 11 ist mit 11b bezeichnet und strichliert angedeutet. Dazu ist in der Regel in der Massefläche eine Ausnehmung 9a vorgesehen, über die die Speiseleitung 11 kontaktfrei hindurchgeführt ist.

Aus den Figuren 1, 2 und 3 ist ferner zu ersehen, dass ein zuoberst angeordnetes Aufsatz-Patch 23 vorgesehen ist, welches in direkter Draufsicht gemäß Figur 2 die darunter in Abstand befindliche aktiv gespeiste Patch-Elektrode 7 sowohl in Längs- als auch in Querrichtung überragt, ähnlich wie auch das darunter befindliche Dielektrikum 5, welches nur an zwei gegenüberliegenden Eckbereichen bei Draufsicht auf die Patch-Antennenanordnung noch nach außen geringfügig übersteht. Die insoweit von dem Aufsatz-Patch 23 überragte verbleibende Antennenanordnung mit dem Dielektrikum 5 und der darauf befindlichen aktiv gespeisten Patch-Elektrode 7 ist deshalb in Figur 2 nur strichliert eingezeichnet. Auf das Aufsatz-Patch wird ansonsten später noch eingegangen. Aus dieser Anordnung ist zu entnehmen, dass die Patch-Elektrode 7 in Draufsicht zumindest näherungsweise rechteckförmig oder quadratisch mit zwei parallelen Längsseiten 15b und zwei senkrecht dazu verlaufenden und somit ebenfalls parallel zueinander ausgerichteten Querseiten 15c gebildet ist, wobei die Patch-Elektrode 7 an zwei gegenüberliegenden Ecken 13 mit einer Abflachung oder Fase 15 versehen ist, hier also die Patch-Elektrode 7 mit einer senkrecht zur Diagonalen (der Patch-Elektrode) verlaufenden Kante 15a ausgestattet ist. Darüber hinaus ist benachbart an den zwei gegenüberliegenden Quersseiten 15c noch eine Vertiefung 15d, d.h. ein mit geringer Tiefe ausgestatteter rechteckförmiger Ausnehmungsbereich 15d vorgesehen. Durch diese Maßnahmen wird festgelegt, ob die so gebildete Patch-Antenne rechts- oder links-zirkulierend ist. Soll die Patch-Antenne beispielsweise zum Empfang von Satellitensignalen gemäß dem SDARS- oder Sirius / XM - Standard dienen, würde die Patch-Antenne bevorzugt links-zirkulierend ausgelegt sein. Sollte sie zum Empfang von GPS-Daten geeignet sein, also zum Empfang von Positionsdaten, würde sie bevorzugt rechts-zirkulierend ausgelegt sein.

Aus der Darstellung insbesondere gemäß Figuren 1 und 3 ist auch zu ersehen, dass oberhalb der so gebildeten Patch-Antenne A noch das erwähnte Aufsatz-Patch 23, d.h. ein sogenannter Direktor 23 vorgesehen ist, und zwar in einem Abstand D.

Die gesamte Anordnung ist - wie insbesondere in der Draufsicht gemäß Figur 2 zu ersehen ist - derart, dass das Substrat bzw. das Dielektrikum 5 zumindest näherungsweise rechteckförmig oder quadratisch gebildet ist. Aus Figur 3 ist zu entnehmen, dass das Dielektrikum 5 eine Höhe H (senkrecht zur Ober- und Unterseite 5a, 5b des Dielektrikums 5) aufweist. Zudem überdeckt die Massefläche 9 im gezeigten Ausführungsbeispiel die gesamte Unterseite 5a des Dielektrikums 5. Grundsätzlich kann die Massefläche 9 aber auch kleiner, d.h. in Längs- und/oder Querrichtung kürzer gestaltet oder auch so ausgebildet sein, dass das Dielektrikum 5 in einer oder in beiden senkrecht zueinander liegenden Erstreckungsrichtungen über die Seitenbegrenzung des Dielektrikums 5 nach außen hin übersteht.

Die auf der Oberseite 5a des Dielektrikums 5 vorgesehene Patch-Elektrode 7, die beispielsweise auch aus einer Metallfolie oder einem Metallblech oder aus einer metallisierten Schicht bestehen kann, ist im gezeigten Ausführungsbeispiel in Längs- und Querrichtung kürzer gestaltet als die Längs- und Quererstreckung des Dielektrikums 5. Die erwähnte Patch-Elektrode 7 mit ihrer Patch-Elektroden-Fläche 7' kann genauso aber auch als Folie oder Metallblech ausgestaltet sein, die unter Zwischenfügung einer Klebeschicht oder einer doppelt klebenden Folie auf dem Dielektrikum aufgeklebt ist. Beliebige Abwandlungen sind insoweit möglich.

Aus der Darstellung ist offensichtlich, dass die Patch-Elektrode 7 in einer Ebene EP und das Aufsatz-Patch 23 in einer dazu parallelen im Abstand D angeordneten Ebene EA liegt, wohingegen die Massefläche auf der Unterseite 5b des Dielektrikums in einer Ebene EM angeordnet ist. Alle drei Ebenen sind parallel, wobei der Gesamtaufbau längs einer dazu senkrechten Zentralachsrichtung oder Zentralachse Z vorgenommen ist. Dabei sind die Speiseleitungen und die zumindest eine oder die mehreren Verbindungsleitungen 29 in der Regel senkrecht zu den erwähnten Ebenen EM, EP bzw. EA und damit parallel zur Zentralrichtung Z ausgerichtet.

Das alles überdeckende Aufsatz-Patch 23 mit einer Aufsatz-Patch-Fläche 23' besteht im gezeigten Ausführungsbeispiel ebenfalls wieder aus einer metallisierten Schicht, im gezeigten Ausführungsbeispiel vorzugsweise aus einer Metallplatte oder einem Blech, d.h. einem elektrisch gut leitfähigen Material. Auch dieses Aufsatz-Patch 23 ist in Draufsicht so gestaltet, dass es an zwei gegenüberliegenden Eckbereichen 25 mit einer entsprechenden Abflachung oder Fase 27 versehen ist, hier also ebenfalls wiederum elektrisch leitfähiges Material längs einer senkrecht zur Diagonalen (durch das Aufsatz-Patch 23) verlaufenden Kante 27a entfernt ist.

Dabei sind die so gebildeten Abflachungen oder Fasen 27 genau an jenen Eckbereichen oder Ecken 25 vorgesehen, an denen die entsprechenden Abflachungen oder Fasen 15 an dem darunter befindlichen Speise-Patch 7 ausgebildet sind.

Im gezeigten Ausführungsbeispiel gemäß den Figuren 1 bis 3 ist dabei das Aufsatz-Patch 23 in geeigneter Weise mechanisch zu verankern und zu halten, beispielsweise durch separate Abstandshalter etc., die aus Isolationsmaterial oder allgemein aus einem Dielektrikum bestehen.

Im gezeigten Ausführungsbeispiel ist an einer Stelle zwischen der Patch-Elektrode 7 und dem Aufsatz-Patch 23 eine Leitung 29 vorgesehen, d.h. eine Kurzschluss-Leitung 29, die in diesem Ausführungsbeispiel sowohl an der Verbindungsstelle 29a am Aufsatz-Patch 23 als auch an der Verbindungsstelle 29b an der Patch-Elektrode 7 galvanisch angebunden ist, somit also eine Kurzschlussverbindung zwischen der Patch-Elektrode 7 und dem Aufsatz-Patch 23 hergestellt ist.

Alternativ zu der erwähnten galvanischen Verbindung zwischen Direktor 23 und Patch-Elektrode 7 kann auch eine kapazitive Kontaktierung oder Verbindung zwischen dem Direktor, d.h. dem Aufsatz-Patch 23 und der Patch-Elektrode 7 vorgesehen sein.

Der gesamte Aufbau ist also derart, dass die Patch-Elektrode 7 mittels der erwähnten galvanischen oder kapazitiven Einspeisung über die Speiseleitung 11 angeregt wird. Die Position der Einspeisung, also der Speiseleitung 11 und insbesondere des Speisepunktes 11a bezogen auf die Patch-Elektrode wie aber auch die erwähnten Abflachungen oder Fasen 15 an der Patch-Elektrodenfläche 7 bestimmen letztlich die Polarisationsrichtung des abgestrahlten oder empfangenen elektromagnetischen Feldes. Im vorliegenden Fall ist die Patch-Elektrode vorzugsweise links-zirkular polarisiert, um hierüber beispielsweise die über Satellit ausgestrahlten Sirius / XM - Dienste empfangen zu können, wie sie insbesondere im nordamerikanischen Raum angeboten werden. Allgemein kann im Rahmen der erläuterten Ausführungsbeispiele je nach Bedarf die Patch-Elektrode 7 so ausgebildet, geformt und/oder im Rahmen des Gesamtaufbaus der Patch-Antennenanordnung angeschweißt werden, dass die Patch-Elektrode entweder als links-zirkular polarisierte Patchantenne oder als rechts-zirkular polarisierte Patchantenne bzw. Patch-Elektrode 7 hierfür eingesetzt werden kann.

Anhand von Figur 4 ist nunmehr eine erfindungsgemäße Ausführungsform in schematischer vertikaler Querschnittsdarstellung und in Figur 5 in schematischer perspektiver Darstellung eine verbesserte Ausführungsform der vorstehend erläuterten Patch-Antennenanordnung gezeigt, bei welcher die erwähnte Leitungsverbindung 29 Z-förmig gestaltet ist, d. h. mit einem ersten Leitungsabschnitt 29c, einem mittleren Leitungsabschnitt 29d und einem dritten oder letzten Leitungsabschnitt 29e, wobei vorzugsweise der erste und dritte Leitungsabschnitt 29c bzw. 29e quer und vor allem senkrecht zu der jeweiligen Fläche 7' der Patch-Elektrode 7 bzw. quer und insbesondere senkrecht zur Direktor-Fläche 23' ausgerichtet sind, die über den erwähnten mittleren Leitungsabschnitt 29d miteinander verbunden sind, der vorzugsweise parallel zur Patch-Elektroden-Fläche 7' bzw. zu der ebenfalls dazu parallelen Direktor-Fläche 23' (Fläche 23' des Aufsatz-Patches 23) verläuft. Der erste und zweite Leitungsabschnitt 29c, 29e kann beispielsweise eine Länge von 0,5 mm bis 4 mm, insbesondere 1 mm bis 3 mm, vorzugsweise 1,5 mm bis 2,5 mm aufweisen, insbesondere um 2 mm lang sein. Der den horizontalen Versatz erzeugende mittlere Leitungsabschnitt 29d kann beispielsweise 5 mm bis 15 mm, insbesondere 5 mm bis 15 mm, insbesondere 6 mm bis 15 mm, 7 mm bis 13 mm, 8 mm bis 12 mm und vorzugsweise 9 mm bis 11 mm lang sein, also insbesondere um 10 mm. Die Leitung kann dabei einen kreisförmigen oder ovalen Querschnitt oder beispielsweise auch einen rechteckförmigen Querschnitt aufweisen, also nach Art einer bandähnlichen Leitungsverbindung gestaltet sein, wie dies anhand von Figur 5 nur schematisch angedeutet ist. Das erläuterte Ausführungsbeispiel gilt für einen Abstand D beispielsweise in einer bevorzugten Größenordnung um 4 mm, wobei dieser Abstand entsprechend den vorstehend genannten Größen für die einzelnen Verbindungsleitungs-Abschnitte variieren kann.

Durch die zusätzlich vorgesehene, z.B. nach Art eines Bügels gestaltete Leitungsverbindung 29 zwischen der Patch-Elektrode 7 und dem Aufsatz-Patch 23 wird zudem ein linear polarisiertes Feld erzeugt, wie dies grundsätzlich aus der Diagrammdarstellung gemäß Figur 6 zu ersehen ist, wobei in Figur 6 die beiden Resonanzfrequenzen FR_{z} für die zirkular polarisierte Patch-Elektrode 7 und die lineare Resonanz RF_{L}, die durch das elektrisch mit der Patch-Elektrode 7 verbundene Aufsatz-Patch 23 erzeugt wird eingezeichnet sind. Die Position und die Anzahl der Leitungsverbindung 29 bestimmen letztlich die Resonanzfrequenz des so erzeugten linear polarisierten Feldes. Dabei ist in Figur 6 auf der X-Achse die Frequenz in GHz und auf der Y-Achse die Größe der S-Parameter in dB angegeben.

Zur Verdeutlichung der Funktionsweise wird ergänzend angemerkt, dass mittels der erwähnten galvanischen Kontaktierung durch die erwähnte Leitungsverbindung 29 zwischen dem Direktor 23 und der Patch-Elektrode 7 eine zusätzliche Resonanz erzeugt wird. Die Kontaktierung (Leitungsverbindung 29) kann dabei wie in Figur 4 und 5 zu ersehen ist, aus einem Bügel bestehen, also bandförmig gestaltet sein. Die zusätzlich erzeugte Resonanz hat eine terrestrische Richtcharakteristik und kann z.B. für den Empfang des DAB-L-Bandes genutzt werden.

Die Variante gemäß Figur 4 ist in schematischer vereinfachter Seitendarstellung nochmals als Skizze gemäß Figur 4a wiedergegeben, und zwar mit der in Seitenansicht einfach gefalteten Leitungsverbindung 29, die teilweise auch als bügelförmig bezeichnet wurde. Diese Leitungsverbindung kann aber - wie in Figur 4b in einer schematisch wiedergegebenen Abwandlung dargestellt ist - auch mehrfach gefaltet sein, nämlich mehrfach hin- und herführend. Diese Faltung wird auch als zweidimensional bezeichnet. Anhand von Figur 4c ist in schematischer Draufsicht angedeutet, dass die Leitungsverbindung 29 auch dreidimensional gestaltet sein kann, nämlich noch mit einem querverlaufenden Leitungsabschnitt derart, dass der erste und der letzte Leitungsabschnitt nicht in einer gemeinsamen Ebene liegen. Durch diese unterschiedlichen Gestaltung kann die Leitungsverbindung 29 auch unterschiedlich lang gestaltet werden. Allgemein wird angemerkt, dass zwischen der Länge der Leitungsverbindung 29 und der Frequenz ein Zusammenhang besteht. Je länger die Leitungsverbindung 29 ist, desto niedriger wird die Frequenz bzgl. der linearen Resonanz und umgekehrt.

Abschließend wird noch angemerkt, dass die bügelförmige Leitungsverbindung 29 vielfache unterschiedliche Gestaltungen haben kann, streifenförmig sein kann, Bereiche aufweisen kann, wo sie dünner gestaltet ist, etc.. Eine Einschränkung auf bestimmte Formen und/oder Geometrien bzgl. der Leitungsverbindung besteht insoweit nicht. Durch die angedeutete sogenannte zweidimensionale oder dreidimensionale Gestaltung ergibt sich die Möglichkeit, bei Bedarf die Leitungsverbindung auch bei geringem Bauraum entsprechend groß und lang zu gestalten, wenn hierdurch eine entsprechende Anpassung an die Frequenz vorgenommen werden soll.

Um nunmehr im Rahmen der Erfindung zusätzlich ein Beam-Forming zu ermöglichen, mit anderen Worten also eine Keulenschwenkung bezüglich der Patch-Antenne zu bewirken, ist vorgesehen, dass die anhand von Figur 6 grundsätzlich erläuterte und zu der zirkular polarisierten Resonanz versetzt liegende lineare Resonanz verschoben wird. Dadurch verformt sich das elektromagnetische Feld der zirkular abstrahlenden Resonanz. Um die lineare Resonanz in die zirkulare Resonanz zu verschieben, wird die Position der Verbindungsleitung 29 entsprechend ihrer Lage angepasst, da die Lage der linearen Resonanz von der Position der Verbindungsleitung 29 und insbesondere von der Einspeisung am Aufsatz-Patch 23 abhängt.

Die Verschiebung der linearen Resonanz RF_{L} in Richtung der zirkularen Resonanz RF_{z} wird durch die Position und Anzahl der Leitungsverbindungen 29 beispielsweise in Form der Durchkontaktierungen bewirkt.

Anhand von Figur 7 ist dabei das gewünschte Ergebnis gezeigt, aus welchem zu entnehmen ist, dass die Hauptkeulenrichtung, also die Hauptstrahlrichtung durch Verwendung der erfindungsgemäßen Patch-Antennenanordnung beispielsweise um 15° geneigt werden kann. Dabei zeigt Figur 7 die Richtcharakteristik in strichlierter Anordnung ohne erfindungsgemäße Beamforming und mit einer durchgezogenen Linie, wenn die erfindungsgemäße Beamformung zur Anwendung gelangt. Mit anderen Worten kann also im Rahmen der Erfindung durch Verwendung der erfindungsgemäßen Patch-Antennenanordnung ein Beamforming durchgeführt werden, derart, dass dadurch die Richtcharakteristik an die Fahrzeugkarosserie angepasst werden kann. Dies bietet Vorteile vor allem im hinteren Dachbereich eines Kraftfahrzeuges, welcher üblicherweise bereits zur Heckscheibe hin leicht abfallend geneigt ist. Durch das erfindungsgemäße Beamforming kann dieser Neigung entsprechend gegengewirkt oder die Neigung des Daches insoweit ausgeglichen werden.

Zur Verdeutlichung der Funktionsweise der einstellbaren Richtcharakteristik wird angemerkt, dass die Patch-Elektrode 7 mittels einer galvanischen oder kapazitiven Einspeisung 11 angeregt werden kann. Die Position der Antenneneinspeisung 11a (Speisepunkt 11a an der Patch-Elektrode 7) und die Phase an dieser Antenneneinspeisung 11a bestimmen die Polarisation des abgestrahlten elektromagnetischen Feldes. Im erläuterten Ausführungsbeispiel ist die Patch-Elektrode 7 linkszirkular polarisiert (Sirius / XM / Dienst).

Mit Hilfe der Verbindungsleitung 29 beispielsweise in Form von Kontaktbeinen wird ein linear polarisiertes Feld erzeugt. Die Position und die Anzahl der Kontakte oder Verbindungsleitungen bestimmen die Resonanzfrequenz. Die Verbindungsleitungen beispielsweise in Form von Kontaktbeinen können kapazitiv oder galvanisch mit der Patch-Elektrode 7 verbunden sein. Um ein Beamforming, also eine Keulenschwenkung zu bewirken, wird die lineare Resonanz in die zirkulare Resonanz geschoben. Dadurch verformt sich das elektromagnetische Feld der zirkular abgestrahlten Resonanz.

Um die lineare Resonanz in die zirkulare Resonanz zu verschieben, sind nicht zwingend mehrere und beispielsweise vier Kontakte oder Leitungsverbindungen 29 erforderlich. Ein metallischer Zylinder oder Bolzen oder z.B. Klotz als Verbindungsleitung 29 hat denselben Effekt. Entscheidend ist, dass die Leitungsverbindung oder die Kontakte, egal wie sie geartet ist bzw. sind, eine Resonanz erzeugen, die möglichst bei der gleichen Frequenz liegt wie die zirkulare Resonanz.

Die Verschiebung der linearen Resonanz kann - wie bereits angedeutet - noch optimaler bewirkt und eingestellt werden, wenn die Zahl der Verbindungsleitungen beispielsweise in Form von Kontakten oder Kontaktbeinen erhöht wird, wie dies grundsätzlich anhand von Figuren 8 bis 10 dargestellt ist.

Anhand der Figuren 8 bis 10 ist eine Variante bezüglich des Grundaufbaus zweier Kontaktierungen, d.h. zwei Verbindungsleitungen 29 gezeigt, die um 180° zu der Zentralachse Z versetzt liegen. Hierüber ist der Direktor oder das Aufsatz-Patch 23 galvanisch oder kapazitiv mit der Patch-Elektrode 7 verbunden. Anstelle der in Figur 8 und 9 gezeigten beiden senkrecht zu der jeweiligen Patch-Fläche und damit parallel zur Zentralachse Z verlaufenden Verbindungsleitungen 29 könnte aber auch beispielsweise die anhand von Figur 4 gezeigte Z-förmige Verbindungsleitung eingesetzt werden, also Verbindungsleitungen, die länger sind als der Abstand D zwischen der Patch-Elektrode 7 und dem Aufsatz-Patch 23, um zur erfindungsgemäßen Patch-Antennenanordnung zu gelangen. Der Direktor 23 sitzt bei der gezeigten Variante gemäß Figur 8 und 9 also in Abstand in Strahlrichtung oberhalb der Patch-Elektrode 7. Bei dieser Variante unter Verwendung von zwei Verbindungsleitungen 29 wird eine Resonanz beispielsweise im LTE-Bereich von 2,6 GHz erzeugt, wie dies anhand der Diagramm-Darstellung gemäß Figur 10 zu entnehmen ist. Die Darstellung auf der X- und Y-Achse entspricht dabei grundsätzlich der Darstellung gemäß Figur 6.

Die beiden Verbindungsleitungen 29 sind in diesem Ausführungsbeispiel um 180° in der Nähe zweier gegenüberliegender Längsseiten des rechteckförmigen bzw. quadratischen Aufsatz-Patches 23 bzw. Patch-Elektrode 7 angeordnet.

Die Figuren 11 bis 13 zeigen ein analoges Ausführungsbeispiel, vergleichbar zu den Figuren 1 bis 3, jedoch mit dem Unterschied, dass in diesem Ausführungsbeispiel vier parallele Verbindungsleitungen 29 vorgesehen sind, die allesamt senkrecht zur Ausrichtung des Dielektrikums 5, d.h. senkrecht zur Ober- bzw. Unterseite 5a, 5b und damit senkrecht zur Fläche EP der Patch-Elektrode 7 und damit auch senkrecht zur Fläche EA des Aufsatz-Patches 23 verlaufen. Von daher gehören diese Beispiele nicht zur Erfindung. Werden jedoch die erwähnten Verbindungsleitungen 29 durch andere Verbindungsleitungen 29 ersetzt, wie sie anhand der erfindungsgemäßen Ausführungsbeispiele erläutert sind, gelangt man zu einer erfindungsgemäßen Patch-Antennenanordnung. Im gezeigten Ausführungsbeispiel werden vier Verbindungsleitungen 29 verwendet, die jeweils um 90° um die Zentralachse Z versetzt liegend vorgesehen sind, und zwar bevorzugt etwa mittig zur jeweiligen Längs- oder Querseite der Patch-Elektrode 7 angedeutet sind.

Im gezeigten Ausführungsbeispiel ist zudem - wie auch bei dem Beispiel gemäß den Figuren 1 bis 3 gezeigt ist - das Aufsatz-Patch 23 (Direktor 23) so ausgebildet, dass es eine Zentralöffnung 33 aufweist, was aber nicht zwingend ist. Im gewählten Beispiel ist auch die Zentralöffnung von der Form her dem Aufsatz-Patch in Draufsicht nachgebildet, weist also innenliegende Längs- und Querkanten 33a, 33b auf, die parallel zu den Längs- und Querseiten 15b und 15c der außenliegenden Kanten der Patch-Elektrode 7 bzw. parallel zu den Längs- oder Querseiten 23a, 23b des Aufsatz-Patches 23 verlaufen.

Zudem weist die Zentralöffnung 33 innenliegende, zur metallisierten Fläche des Aufsatz-Patches 23 gehörende schräg verlaufende Materialabschnitte oder Kanten (Fasen) 35 auf, so dass die Zentralöffnung 33 vom Verlauf ihrer Begrenzungskanten insoweit weitgehend ähnlich ist zum Verlauf und zur Ausgestaltung der außenliegenden Kanten 15b, 15c der aktiven Patch-Elektrode 7 einschließlich der beiden gegenüberliegenden, schräg verlaufenden Fasen 15a und/oder weitgehend ähnlich ist zum Verlauf der außenliegenden Kanten 23a, 23b des Aufsatz-Patches 23 einschließlich der dort um 180° gegenüberliegenden, schräg verlaufenden Fasen 27, 27a. D.h., die entsprechenden Kantenabschnitte sind jeweils parallel zueinander ausgerichtet und unterscheiden sich insoweit grundsätzlich nur durch deren Länge. Dabei sind alle schräg verlaufenden Kanten oder Fasenabschnitte 35 der Zentralöffnung 33 sowie der Kanten oder Fasen 15, 15a der Patch-Elektrode 7 sowie die Fase oder Kante 27, 27a des Aufsatz-Patches 23 in Draufsicht jeweils in gleicher Ausrichtlage, d.h. jeweils parallel zueinander angeordnet.

Die erwähnten Verbindungsleitungen 29 bzw. deren Verbindungsstellen 29a sind dabei unmittelbar an den umlaufenden Längs- und Querkanten 33a, 33b der Zentralöffnung 33 oder geringfügig davon nach außen liegend versetzt angeordnet.

Allerdings ist zur Verschiebung der erwähnten und anhand von Figur 6 grundsätzlich gezeigten linearen Resonanz in die zirkulare Resonanz nicht zwingend erforderlich, dass abweichend von dem ersten Ausführungsbeispiel vier Verbindungsleitungen 29 verwendet werden. Ebenso ist es möglich, auch weniger oder mehr Verbindungsleitungen zu verwenden, die an geeigneten Stellen zu positionieren sind.

Die erwähnte Dimensionierung der Patchantenne kann in weiten Bereichen variieren.

So kann die Dimensionierung des Substrates oder Dielektrikums 5 beispielsweise zwischen 15 mm und 35 mm, insbesondere zwischen 20 mm und 30 mm, insbesondere um 25 mm in Längs- und Querrichtung liegen.

Die Patchgröße in Längs- und Querrichtung kann beispielsweise zwischen 10 mm und 30 mm, insbesondere zwischen 15 mm und 25 mm, insbesondere um 20 mm (beispielsweise um 19,6 mm) liegen. Allgemein sollte die Patchlänge in Längs- und Querrichtung etwa 1 mm bis 10 mm, vorzugsweise 3mm bis 8 mm, vor allem um 5 mm kürzer sein als die Längs- bzw. Quererstreckung des Dielektrikums.

Das Aufsatz-Patch 23 kann wiederum eine Länge aufweisen, die bevorzugt 1 mm bis 10 mm, vorzugsweise 3 mm bis 8 mm, vor allem um 5 mm länger ist als die oben angegebenen Werte für die Längs- und Quererstreckung des Substrats oder Dielektrikums 5.

Ferner hat es sich als günstig erwiesen, wenn die Höhe, d.h. der Abstand D zwischen Patch-Elektrode 5 und Aufsatz-Patch 23 in etwa der Dicke H des Dielektrikums 5 entspricht. Dieser Wert kann bevorzugt zwischen 2 mm bis 6 mm, insbesondere 3 mm bis 5 mm, vorzugsweise um 4 mm liegen. Günstige Werte für das Dielektrikum Er betragen 8 bis 11, insbesondere 8,5 bis 10,5 oder 9 bis 10, vorzugsweise um 9,5.

Anhand der Querschnittsdarstellung gemäß Figur 14 und der vergrößerten Detaildarstellung gemäß Figur 14a ist gezeigt, dass die elektrische Verbindung zwischen dem Aufsatz-Patch 23 und der Patch-Elektrode 7 nicht nur galvanisch erfolgen kann, sondern auch kapazitiv.

Dazu ist bei der Querschnittsdarstellung gemäß Figur 14 und 14a zu ersehen, dass auf der Patch-Elektrode 7 beispielsweise unter Verwendung eines isolierenden doppelseitig klebenden Films 37 mit der Patch-Elektode 7 kapazitiv gekoppelt eine parallel zur Patch-Elektrode 7 verlaufende elektrisch leitfähige Koppelfläche 39 ausgebildet ist, wobei die Leitung 29 dann an dieser Koppelfläche 39 an der Verbindungsstelle 29b und mit dem Aufsatz-Patch 23 an der Verbindungsstelle 29a kapazitiv verbunden ist.

Ergänzend oder alternativ könnte eine derartige vergleichbare Koppelfläche auch an der Unterseite des Aufsatz-Patches 23 von diesem galvanisch getrennt ausgebildet sein, so dass alternativ zu der Variante gemäß Figur 11 eine kapazitive Kopplung im oberen Bereich des Aufsatz-Patches 23 alternativ oder ergänzend zu dem Ausführungsbeispiel gemäß Figur 11 realisiert ist.

Auch in diesem Fall können nicht nur eine, sondern mehrere der Verbindungsleitungen 29 zwischen der Koppelfläche 39 und dem Aufsatz-Patch 23 vorgesehen sein, um die lineare Resonanz wie gewünscht in die zirkulare Resonanz zu verschieben und dadurch die Hauptkeulenrichtung entsprechend zu verändern.

Die erläuterte kapazitive Kopplung ist anhand des nicht zur Erfindung gehörenden Beispiels gemäß Figur 14 und 14a erläutert worden, um zu verdeutlichen, dass eine entsprechende kapazitive Anbindung auch bei erfindungsgemäßen Ausführungsformen in gleicher Weise vorgenommen werden kann.

Durch das hierdurch bewirkte Beamforming also die Hauptkeulen-Lageänderung, lässt sich z.B. eine Neigung der Hauptstrahlrichtung gegenüber der Vertikalen von etwa bis zu oder mehr als 11° erzielen.

Nachfolgend wird noch auf ein weiteres nicht zur Erfindung gehörendes Beispiel gemäß den Figuren 15 bis 17 Bezug genommen, wobei gleiche Bezugszeichen auch hier gleiche oder vergleichbare Bestandteile betreffen.

In diesem Falle ist das Aufsatz-Patch 23 nicht über ein Dielektrikum bestehend aus Luft im Abstand D gegenüber der Substrat-Elektroden-Fläche 7' angeordnet (bzw. der darauf befindlichen Koppelfläche 39), sondern es wird hier ein Substrat oder Dielektrikum 41 abweichend von Luft verwendet, im gezeigten Ausführungsbeispiel in Form eines Leiterplatinenmaterials, beispielsweise also ein Substrat 41 bestehend aus 2FR4.

Im Gegensatz zum Abstand D beispielsweise bei dem Ausführungsbeispiel gemäß Figur 3 kann dann bei dieser erläuterten Variante gemäß Figur 15 der Abstand D zwischen der Patch-Elektrode 7, 7' bzw. der Oberseite 5a des Dielektrikums 5 und der Unterseite des Aufsatz-Patches 23, 23' geringer ausfallen, beispielsweise zwischen 1 mm bis 2 mm variieren, insbesondere um 1,5 mm liegen.

Um zu zeigen, dass nicht nur ein oder mehrere Verbindungsleitungen 29 zwischen der Patch-Elektrode 7 bzw. der damit kapazitiv gekoppelten Koppelfläche 39 und dem Aufsatz-Patch 27 verlaufen müssen, ist anhand der Figuren 15 bis 17 auch gezeigt, dass hier beispielsweise ein metallisiertes Langloch 43 vorgesehen sein kann, welches das Substrat 41 mit dem darauf befindlichen Aufsatz-Patch 23 durchsetzt.

Dieses Langloch 43, also allgemein diese Ausnehmung 43, welche das Substrat 41 von dessen Ober- sowie Unterseite 41a, 41b vorzugsweise senkrecht zu den Flächen EM, EP bzw. EA und damit parallel zur Zentralachse Z durchsetzt, weist im gezeigten Ausführungsbeispiel zwei parallele Längsseiten und zwei halbzylinderförmige gegenüberliegende Stirnseiten auf, die alle mit dem Bezugszeichen 41c bezeichnet sind. Die Besonderheit ist bei diesem Ausführungsbeispiel, dass die nachfolgend teilweise auch als Seitenfläche 41c bezeichneten Innen- oder Vertikalflächen 41c mit einer elektrisch leitfähigen Schicht überzogen sind, wodurch eine galvanische Verbindungsleitung 29 nach Art einer Durchkontaktierung von der darunter befindlichen Patch-Elektrode 7 oder der damit gekoppelten Koppelfläche 39 zu dem Aufsatz-Patch 23 oder einer damit kapazitiv gekoppelten und unterhalb des Aufsatz-Patches 23 befindlichen Koppelfläche gebildet ist.

Anstelle der so gebildeten Verbindungsleitung 29 in Form der Durchkontaktierung 42 kann hier auch ein entsprechender metallischer Zylinder oder Klotz oder ein Zylinder oder Klotz mit zumindest einer metallischen Oberfläche eingesetzt sein, der den gleichen Effekt hat wie bereits angedeutet wurde.

Abweichend vom gezeigten Ausführungsbeispiel könnten anstelle der metallisierten Flächen oder Seiten 41c oder allgemein der Durchkontaktierung 42 eine elektrische Verbindung oder Verbindungsleitung 29 auch unter Verwendung eines metallischen Zylinders oder beispielweise metallischen Klotzes realisiert sein, der im Bereich der in den Zeichnungen gezeigten Ausnehmung oder Öffnung 43 angeordnet ist. Über diesen metallischen und damit elektrisch leitfähigen Zylinder oder Glotz oder dergleichen kann somit eine elektrisch/galvanische Verbindung vom Aufsatz-Patch 23 zu der aktiven Patch-Elektrode 7 hergestellt sein. Ebenso könnte auch in diesem Ausführungsbeispiel parallel zu der Patch-Elektrode 7 und/oder parallel zu dem Aufsatz-Patch 23 eine Koppelfläche vorgesehen sein, so dass der elektrisch leitfähige Zylinder oder Klotz oder dergleichen mit der betreffenden Koppelfläche galvanisch verbunden ist.

Anhand der Darstellung gemäß Figur 16 ist die entsprechende Anordnung in Draufsicht gezeigt, wobei einmal die in dem Langloch 43 vorgesehene Durchkontaktierung 42 mit den leitenden Flächen 41c eingezeichnet ist, ebenso wie die dazu in der Regel alternativ oder zusätzlich vorgesehenen Durchkontaktierungen in Form der Verbindungsleitung 29, die zu der Zentralöffnung 33 oder dem Langloch 43 nach außen versetzt liegen.

Dabei zeigt die Darstellung auch, dass das Langloch nicht völlig zentrisch zum Mittelpunkt der so gebildeten Patch-Antenne liegt, sondern in Längsrichtung des Langloches zu einer Seitenkante der Patch-Elektrode leicht verschoben angeordnet ist.

Die Darstellungen gemäß Figuren 15 bis 17 zeigen auch, dass die Speiseleitung 11 mit ihrem oben liegenden Speisepunkt 11a im Bereich der Ausnehmung, d.h. der Zentralöffnung 43 liegt und endet. In dieser Ausnehmung sind zwei Speisepunkte 11a angedeutet. Es ist allerdings - wie beschrieben - eine Speiseleitung ausreichend, die so angeordnet sein kann, dass die betreffende Speiseleitung entweder an dem einen oder dem anderen Speisepunkt 11a endet. Der andere dargestellte Punkt in Figur 15 betrifft also eine optionale zweite Speiseleitung.

Die anhand der Figuren 15 bis 17 beschriebenen Patch-Antennenanordnungen können aber auch eine Durchkontaktierung 42 und/oder einen in der entsprechenden Ausnehmung vorgesehenen Zylinder oder Klotz als Leitungsverbindung zwischen der Patch-Elektrode und dem Aufsatz-Patch aufweisen. Diese Durchkontaktierung 42 oder der erwähnte Zylinder oder Kotz können aber bezogen auf die Zentralachse Z schräg verlaufend ausgebildet sein, also beispielsweise ur Zentralachse Z weg verlaufend, d.h. schräg verlaufend vorgesehen sein, so dass die Verbindungsstellen 29a und 29b am Aufsatz-Patch bzw. an der Patch-Elektrode wie im Rahmen der erfindungsgemäßen Ausführungsbeispiele erläutert, nicht fluchtend zueinander liegen.

Nachfolgend wird noch auf schematische Querschnittsdarstellungen verschiedener Ausführungsformen der erfindungsgemäßen Patch-Antennenanordnung verwiesen.

Bei den Ausführungsformen gemäß Figur 18a bis 18f sind mögliche Abwandlungen verdeutlicht, die beispielsweise die Form, Positionierung und Anzahl der Kontaktierungen, d.h. der Verbindungsleitungen 29 betrifft, die Einfluss auf die frequenzmäßige Lage der linearen Resonanz haben. Auch das Einbringen eines Dielektrikums zwischen dem Direktor 23 und der Patch-Elektrode 7 verändert die Position der Resonanz.

Dabei ist bei der Variante gemäß Figur 18a schematisch jenes Ausführungsbeispiel wiedergegeben, wie es anhand von Figur 4 und 5 erläutert wurde, bei welcher die Verbindungsleitung 29 sowohl am Direktor 23 als auch an der Patch-Elektrode 7 galvanisch angeschlossen ist.

Bei der Variante gemäß Figur 18b ist diese Kontaktierung in Form der Verbindungsleitung 29 kapazitiv vorgenommen worden, nämlich unter Zwischenschaltung einer elektrischen Koppel-Fläche 107, 39, die in geringem Abstand zur Patch-Elektrode 7 und damit zur Patch-Elektroden-Fläche 7' angeordnet ist, wodurch sich eine kapazitive Kopplung ergibt. Ergänzend oder alternativ dazu kann eine entsprechende elektrische Koppelfläche parallel und unterhalb der Direktor-Fläche 23' angeordnet sein, so dass hier die Einspeisestelle 11a an der zusätzlich vorgesehenen Koppelfläche 107 im geringen Abstand zur Direktor-Fläche 23' vorgesehen ist.

Bei der Variante gemäß Figur 18c ist der Abstandsraum zwischen der Patch-Elektrode 7 und dem Aufsatz-Patch 23 (Direktor 23) mit einem Dielektrikum gefüllt. Der Füllbereich mit dem Dielektrikum 105 kann im gesamten Abstandsraum oder auch nur in Teilbereichen vorgesehen sein, beispielsweise in jenen Teilbereichen, in denen nicht die Verbindungsleitung 29 ausgebildet ist. Anhand von Figur 18d soll nur schematisch gezeigt sein, dass auch mehrere Kontaktierungen oder Verbindungsleitungen 29 zwischen der Patch-Elektrode 7 und dem Aufsatz-Patch 23 vorgesehen sein können, wie dies anhand der Ausführungsbeispiele gemäß den Figuren 11 bis 13 bereits gezeigt wurde.

Bei der Variante gemäß Figur 18e ist ähnlich wie bei der Abwandlung gemäß Figur 18b gegenüber 18a gezeigt, dass auch im Falle mehrerer Kontaktierungen oder Kontaktierungsleitungen 29 eine kapazitive Kopplung anstelle einer galvanischen Verbindung (wie anhand von Figur 16d gezeigt ist) vorgesehen sein kann. Auch hier kann eine kapazitive Koppelfläche 107, 39 im Bereich zur Patch-Elektrode und/oder aber auch im Bereich zum Direktor-Aufsatz-Patch 23 vorgesehen sein.

Auch bei der Verwendung mehrerer Verbindungsleitungen 29 kann der Abstandsraum zwischen der Patch-Elektrode 7 oder beispielsweise der zusätzlich vorgesehenen kapazitiven Koppelfläche 107 zum einen und der Direktor-Fläche 23 zum anderen mit einem Dielektrikum 105 ausgefüllt sein, wie dies beispielsweise anhand von Figur 18f gezeigt ist. Dadurch kann auch die Höhe D des Abstandsraumes gegebenenfalls verringert werden.

Anhand der Figuren 19a bis 19f sind ebenfalls verschiedene Varianten gezeigt, insbesondere für jene Anwendungsfälle, bei denen das Aufsatz-Patch, d.h. der Direktor 23 nicht aus einer metallisierten Fläche allgemein, sondern aus einem Blech, d.h. insbesondere aus einem kantenarmen Blech bestehen soll.

Bei diesen Ausführungsformen weist der Direktor 23 und damit die Direktorfläche 23' insbesondere am umlaufenden Rand 23'a des Zentralabschnittes 23'b des Direktors 23 einen umlaufenden, abgewinkelten, d.h. einfach abgewinkelten oder mehrfach abgewinkelten Rand 23'c auf, der umlaufend geschlossen oder in Teilabschnitten in Umlaufsrichtung vorgesehen sein kann. Diese Randabschnitte 23'c können in Abstrahlrichtung ausgerichtet, senkrecht oder schräg bevorzugt vom Substrat 5 weg gerichtet, oder aber auch auf das Substrat 5 zulaufend ausgerichtet sein. Dies ist anhand der verschiedenen Varianten gemäß Figuren 19b bis 19d gezeigt. Bei der Variante gemäß Figur 19e ist der am Aufsatz-Patch 23 ausgebildete Rand 23'a als stufenförmiger oder abgewinkelter Rand mit vorzugsweise parallel nach außen gerichteter Randfläche 23'c gestaltet.

Auch bei einer kapazitiven Anbindung wie beispielsweise bei Figur 19f kann die zusätzlich vorgesehene, eine kapazitive Kopplung bewirkende Koppelfläche 107, 39 einen gekanteten und umlaufenden oder nur abschnittsweise vorgesehenen Randabschnitt 107a aufweisen.

Anhand den Figuren 20a bis 20c ist nur angedeutet, dass abgesehen von der Möglichkeit einer Blechmumformung - wie vorstehend erläutert - für das Aufsatz-Patch 23, 23' neben quadratischen Blechformen auch noch runde oder polygonale Formen möglich sind, ebenso wie Mischformen mit geraden und abgerundeten, schräg verlaufenden Begrenzungskanten.

Ferner ist anhand von Figur 21 ein Schaltungskonzept unter Verwendung der erfindungsgemäßen zirkular-polarisierten Patch-Antennenanordnung gezeigt, wobei an einer Anschlussleitung 111, die mit der Patch-Elektrode 7 verbunden ist (bevorzugt galvanisch verbunden, möglicherweise aber auch kapazitiv angebunden sein kann), ein Verstärker 113 angeschlossen ist, der in Reihe geschalten ist mit einem Eingang eines Diplexers 115 zur Trennung des GPS-Signals beispielsweise von dem DAB-L-Signal. Mit anderen Worten liegt an dem einen Ausgang 115a des Diplexers 115 beispielsweise das DAB-L-Signal und am anderen Ausgang 115b das GPS-Signal an, welches beispielsweise einer zweiten Verstärkerstufe 117 zugeführt werden kann.

Mit anderen Worten wird eine gemeinsame erste Verstärkerstufe 113 zur Verstärkung des DAB-L-Signals und des GPS-Signals verwendet, wobei der Diplexer zur Trennung dieser beiden Signale dient, so dass über die vorgesehene zweite Verstärkerstufe 117 das GPS-Signal nochmals verstärkt werden kann.

Abschließend wird auch noch auf ein beispielsweise zu Figur 18a abgewandeltes Beispiel anhand von Figuren 22 und 23 verwiesen, um zu zeigen, dass die Verbindungsleitungen 29 nicht nur mehrfach abgestuft und/oder meanderförmig, U-förmig oder Z-förmig etc. zwischen der Patch-Elektrode 7 und dem Direktor 23 verlaufen können, sondern beispielsweise auch schräg, also mit einer Ausrichtungskomponente, die nicht senkrecht zwischen den Ebenen des Direktors 23 und der Patch-Elektrode 7 verläuft, wie in Figur 22 dargestellt oder beispielsweise sogar kurvig ausgebildet sein kann (Figur 23). Gemeinsam ist in all diesen Beispielen, dass letztlich die Verbindungsleitung in ihrer Länge größer ist als der kürzerste und damit senkrechte Abstand zwischen der Patch-Elektrode 7 und dem Direktor 23. Durch diesen Abstand gegenüber längeren Ausgestaltungen der Verbindungsleitung 29 kann die gewünschte Abstimmung und Anpassung vorgenommen werden. Anhand von Figur 23 ist dabei gezeigt, dass die Verbindungsleitung 29 auch beliebig bogenförmig ausgebildet sein kann, wobei die jeweiligen Anschlusspunkte an der Patch-Elektrode 7 und dem Direktor 23 in senkrechter Draufsicht auf die Antennenanordnung und damit auf die Patch-Elektrode oder dem Direktor 23 deckungsgleich oder versetzt zueinander liegen können.

Aus allen erläuterten Ausführungsbeispielen ergibt sich auch, dass zwar die Patch-Elektrode 7 mit der Patch-Elektroden-Fläche 7' und das Aufsatz-Patch 23 mit der Aufsatz-Patch-Fläche 23' bevorzugt galvanisch oder aber auch kapazitiv, also elektrisch miteinander verbunden sind, dass aber in all den erwähnten Ausführungsbeispielen die Massefläche 9 und die Patch-Elektrode 7 verbindungsfrei ausgestaltet sind, hier also weder eine galvanische noch eine kapazitive Verbindung vorgesehen ist, da eine derartige Kurzschlussverbindung oder kapazitive Verbindung die erläuterten Vorteile zunichte machen würde.

## Patentansprüche

1. Antennenanordnung mit folgenden Merkmalen:
- es ist ein Dielektrikum (5) mit einer Länge (L), einer Breite (B) und einer Höhe (H) vorgesehen, wobei das Substrat eine Oberseite (5a) und eine Unterseite (5b) umfasst,
- oberhalb des Dielektrikums (5) oder auf der Oberseite (5a) des Dielektrikums (5) ist eine Patch-Elektrode (7) mit einer Patch-Elektroden-Fläche (7') vorgesehen,
- die Patch-Elektrode (7) ist über eine Speiseleitung (11) gespeist, die das Dielektrikum (5) durchsetzt und dabei bis zu einem Speisepunkt (11a) geführt ist, der mit der Patch-Elektrode (7) galvanisch oder kapazitiv verbunden ist,
- im Abstand (D) oberhalb der Patch-Elektrode (7) ist ein elektrisch leitfähiges Aufsatz-Patch (23) mit einer Aufsatz-Patch-Fläche (23') vorgesehen, wobei die Patch-Elektrode (7) und das Aufsatz-Patch (23) senkrecht zu einer die Antennenanordnung durchsetzenden Zentralachse (Z) angeordnet sind,
- zwischen der Patch-Elektrode (7) und dem Aufsatz-Patch (23) ist zumindest eine elektrische Verbindungsleitung (29) vorgesehen,
- die Antennenanordnung ist als links- oder rechts-zirkular polarisierte Antennen-Anordnung ausgebildet, **gekennzeichnet durch** die folgenden Merkmale:
- die zumindest eine elektrische Verbindungsleitung (29) zwischen der Patch-Elektrode (7) und dem Aufsatz-Patch (23) weist zumindest einen Leitungsabschnitt (29d) auf, der quer zur Zentralachse (Z) ausgerichtet ist; und
- die zumindest eine Verbindungsleitung (29) ist oder die mehreren Verbindungsleitungen (29) sind so positioniert und/oder weisen eine Länge auf, dass die hierüber vom Aufsatz-Patch (23) erzeugte lineare Resonanzfrequenz (FR_{L}) im Bereich der zirkularen Resonanz (RF_{Z}) der Patch-Elektrode (7) liegt und eine Verschwenkung der Hauptkeulenrichtung gegenüber einer die Patch-Antennenanordnung durchsetzenden Zentralachse (Z) bewirkt.

2. Patch-Antennenanordnung nach Anspruch 1, **dadurch gekennzeichnet,** das die Verbindungsleitung (29) zumindest einen Leitungsabschnitt(29d) aufweist, der senkrecht zur Zentralachse (Z) oder parallel zur Patch-Elektrode (7) oder zum Aufsatz-Patch (23) verläuft.

3. Patch-Antennenanordnung nach Anspruch 1 oder 2, **dadurch gekennzeichnet, dass** die Länge der zumindest einen Verbindungsleitung (29) größer ist als der Abstand (D) zwischen der Patch-Elektrode (5) und dem Aufsatz-Patch (23).

4. Patch-Antennenanordnung nach einem der Ansprüche 1 bis 3, **dadurch gekennzeichnet, dass** die zumindest eine Verbindungsleitung (29) zumindest drei Leitungsabschnitte (29c, 29d, 29e) umfasst, wobei der erste und der dritte Leitungsabschnitt (29c, 29e) und/oder die Verbindungsstellen (29a, 29b) zum Aufsatz-Patch (23) bzw. zur Patch-Elektrode (7) bezüglich der Zentralachse (Z) nicht fluchtend zueinander positioniert sind.

5. Patch-Antennenanordnung nach einem der Ansprüche 1 bis 3, **dadurch gekennzeichnet, dass** die zumindest eine Verbindungsleitung (29) zumindest 3 Leitungsabschnitte (29c, 29d, 29e) umfasst, wobei der erste und der dritte Leitungsabschnitt (29c, 29e) und/oder die Verbindungsstellen (29a, 29b) zum Aufsatz-Patch (23) bzw. zur Patch-Elektrode (7) bezüglich der Zentralachse (Z) fluchtend zueinander positioniert sind.

6. Patch-Antennenanordnung nach einem der Ansprüche 1 bis 5, **dadurch gekennzeichnet, dass** die Verbindungsleitung (29) aus einem zur Zentralachse (Z) schräg ausgerichteten Klotz oder Zylinder besteht oder diesen umfasst, der elektrisch leitfähig oder zumindest mit einer elektrisch leitfähigen Oberfläche überzogen ist.

7. Patch-Antennenanordnung nach zumindest einem der Ansprüche 1 bis 6, **dadurch gekennzeichnet, dass** zumindest zwei Verbindungsleitungen (29) oder zumindest vier Verbindungsleitungen (29) vorgesehen sind, worüber zwischen der Patch-Elektrode (7) und dem Aufsatz-Patch (23) eine galvanische oder kapazitive Verbindung hergestellt ist.

8. Patch-Antennenanordnung nach einem der Ansprüche 1 bis 7, **dadurch gekennzeichnet, dass** das Aufsatz-Patch (23) aus einem elektrisch leitfähigen Metallblech oder aus einem gekanteten Metallblech mit am Umfangsrand abschnittsweise oder umlaufend ausgebildeten Randabschnitten (23c) besteht oder dieses umfasst.

9. Patch-Antennenanordnung nach einem der Ansprüche 1 bis 8, **dadurch gekennzeichnet, dass** parallel zur Patch-Elektrode (7) eine davon galvanisch getrennte Koppelfläche (107, 39) vorgesehen ist, die über die zumindest eine Verbindungsleitung (29) mit dem Aufsatz-Patch (23) galvanisch verbunden ist.

10. Patch-Antennenanordnung nach einem der Ansprüche 1 bis 8, **dadurch gekennzeichnet, dass** unterhalb des Aufsatz-Patches (23) damit kapazitiv gekoppelt eine Koppelfläche vorgesehen ist, zwischen der und der Patch-Elektrode (7) über die zumindest eine Verbindungsleitung (29) eine galvanische Verbindung hergestellt ist.

11. Patch-Antennenanordnung nach einem der Ansprüche 1 bis 8, **dadurch gekennzeichnet, dass** auf der zum Dielektrikum (5) gegenüberliegenden Seite der Patch-Elektrode (7) eine damit kapazitiv gekoppelte Koppelfläche (39) vorgesehen ist, und dass auf der der Patch-Antenne (7) zugewandt liegenden Seite des Aufsatz-Patches (23) eine mit dem Aufsatz-Patch (23) gekoppelte Koppelfläche vorgesehen ist, und dass die beiden Koppelflächen (39) über zumindest eine elektrische Verbindungsleitung (29) galvanisch miteinander verbunden sind.

12. Patch-Antennenanordnung nach einem der Ansprüche 1 bis 11, **dadurch gekennzeichnet, dass** der Abstandsraum zwischen der Patch-Elektrode (7) und dem Aufsatz-Patch (23) ein Dielektrikum umfasst, welches zumindest teilweise oder in einer Teilhöhe aus Luft besteht.

13. Patch-Antennenanordnung nach einem der Ansprüche 1 bis 11, **dadurch gekennzeichnet, dass** der Abstandsraum zwischen der Patch-Elektrode (7) und dem Aufsatz-Patch (23) zumindest teilweise oder in einer Teilhöhe ein festes Dielektrikum (41) umfasst.

14. Patch-Antennenanordnung nach einem der Ansprüche 1 bis 13, **dadurch gekennzeichnet, dass** das Aufsatz-Patch (23) und/oder ein darunter befindliches Dielektrikum (41) eine das Aufsatz-Patch (23) und/oder das Dielektrikum (41) durchsetzende Zentralöffnung (43) aufweist.

15. Patch-Antennenanordnung nach Anspruch 13, **dadurch gekennzeichnet, dass** das Aufsatz-Patch (23) auf der Oberseite des Dielektrikums (41) ausgebildet ist, welches wiederum auf der Patch-Elektrode (7) oder einer parallel dazu verlaufende Koppelfläche (107, 39) positioniert und/oder aufgeklebt ist.

16. Patch-Antennenanordnung nach einem der Ansprüche 13 bis 15, **dadurch gekennzeichnet, dass** das Dielektrikum (41) von einer oder mehreren Verbindungsleitungen (29) oder einer Durchkontaktierung (42) durchsetzt ist.

17. Patch-Antennenanordnung nach einem der Ansprüche 13 oder 15, 16, **dadurch gekennzeichnet, dass** das Dielektrikum (41) aus einem Leiterplatinenmaterial besteht.

18. Patch-Antennenanordnung nach einem der Ansprüche 1 bis 5 oder 5 bis 17 jeweils in Verbindung mit Anspruch 6, **dadurch gekennzeichnet, dass** der Klotz oder der Zylinder in der Zentralöffnung (33, 41) im Dielektrikum (41) angeordnet ist.

19. Patch-Antennenanordnung nach Anspruch 14 oder 15, **dadurch gekennzeichnet, dass** die Zentralöffnung (33) das Aufsatz-Patch (23) und/oder das Dielektrikum (41) in seiner Dicke (D) durchsetzt, wobei die Seitenwände (41c) der Zentralöffnung (33) mit einer elektrisch leitfähigen Materialschicht unter Herstellung einer Durchkontaktierung (29) überzogen ist, worüber das Aufsatz-Patch (23) und die Patch-Elektrode (7) oder eine damit gekoppelte Koppelfläche (107, 39) elektrisch verbunden sind.

20. Patch-Antennenanordnung nach einem der Ansprüche 1 bis 19, **dadurch gekennzeichnet, dass** die Patch-Elektrode (7) und/oder das Aufsatz-Patch (23) an zwei um 180° gegenüberliegenden Eckbereichen mit einer schräg verlaufenden Fase (15a, 27a) versehen ist.

21. Patch-Antennenanordnung nach Anspruch 20, **dadurch gekennzeichnet, dass** die Patch-Elektrode (7) und das Aufsatz-Patch (23) mit ihren gegenüberliegenden Fasen (15a, 27a) gleich ausgerichtet sind, so dass die Fasen (15a, 27a) parallel zueinander liegen.

## Claims

1. Antenna array having the following features:
- a dielectric (5) having a length (L), a width (B) and a height (H) is provided, the substrate comprising an upper side (5a) and an underside (5b),
- above the dielectric (5) or on the upper side (5a) of the dielectric (5), a patch electrode (7) with a patch electrode surface (7') is provided,
- the patch electrode (7) is fed via a feeder (11), which passes through the dielectric (5) and in the process is guided to a feeding point (11a)which is galvanically or capacitively connected to the patch electrode (7),
- at a distance (D) above the patch electrode (7), an electrically conductive attachment patch (23) is provided with an attachment patch surface (23'), the patch electrode (7) and the attachment patch (23) being arranged perpendicularly to a central axis (Z) passing through the antenna array,
- between the patch electrode (7) and the attachment patch (23) at least one electrical connecting line (29) is provided,
- the at least one electrical connecting line (29) between the patch electrode (7) and the attachment patch (23) has at least line portions (29d), which are aligned transverse to the central axis (Z),
**characterised by** the following additional features:
- the antenna array is configured as a left or right circularly polarised antenna array, and
- the at least one connecting line (29) or the plurality of connecting lines (29) is/are positioned and/or have a length such that the linear resonance frequency (FR_{L}) created for this purpose is in the range of the circular resonance (RF_{Z}) of the patch electrode (7) and brings about a pivoting of the main lobe direction in relation to a central axis (Z) passing through the patch antenna array.

2. Patch antenna array according to claim 1, **characterised in that** the connecting line (29) has at least one line portion (29d), which extends perpendicularly to the central axis (Z) or parallel to the patch electrode (7) or to the attachment patch (23).

3. Patch antenna array according to either claim 1 or claim 2, **characterised in that** the length of the at least one connecting line (29) is greater than the distance (D) between the patch electrode (5) and the attachment patch (23).

4. Patch antenna array according to any of claims 1 to 3, **characterised in that** the at least one connecting line (29) comprises at least three line portions (29c, 29d, 29e), the first and third line portion (29c, 29e) and/or the connection points (29a, 29b) to the attachment patch (23) and to the patch electrode (7) not being positioned in alignment with one another in relation to the central axis (Z).

5. Patch antenna array according to any of claims 1 to 3, **characterised in that** the at least one connecting line (29) comprises at least three line portions (29c, 29d, 29e), the first and third line portion (29c, 29e) and/or the connection points (29a, 29b) on the attachment patch (23) and to the patch electrode (7) being positioned in alignment with one another in relation to the central axis (Z).

6. Patch antenna array according to any of claims 1 to 5, **characterised in that** the connecting line (29) consists of or comprises a block or cylinder, which is aligned obliquely to the central axis (Z) and is electrically conductive or at least coated with an electrically conductive surface.

7. Patch antenna array according to at least one of claims 1 to 6, **characterised in that** at least two connecting lines (29) or at least four connecting lines (29) are provided, via which a galvanic or capacitive connection is produced between the patch electrode (7) and the attachment patch (23).

8. Patch antenna array according to any of claims 1 to 7, **characterised in that** the attachment patch (23) consists of or comprises an electrically conductive metal sheet or an edged metal sheet having edge portions (23c) formed all round or in portions at the peripheral edge.

9. Patch antenna array according to any of claims 1 to 8, **characterised in that** parallel to the patch electrode (7) and galvanically separated therefrom, a coupling surface (107, 39) is provided, which is galvanically connected to the attachment patch (23) via the at least one connecting line (29).

10. Patch antenna array according to any of claims 1 to 8, **characterised in that** underneath the attachment patch (23) and capacitively coupled to it, a coupling surface is provided, between which and the patch electrode (7) a galvanic connection is produced via the at least one connecting line (29).

11. Patch antenna array according to any of claims 1 to 8, **characterised in that** on the opposite side of the patch electrode (7) to the dielectric (5) and capacitively coupled to said patch electrode, a coupling surface (39) is provided, and **in that** on the side of the attachment patch (23) facing the patch antenna (7) a coupling surface coupled to the attachment patch (23) is provided, and **in that** the two coupling surfaces (39) are galvanically connected to one another via at least one electrical connecting line (29).

12. Patch antenna array according to any of claims 1 to 11, **characterised in that** the clearance between the patch electrode (7) and the attachment patch (23) comprises a dielectric, which consists of air at least in part or up to a partial height.

13. Patch antenna array according to any of claims 1 to 11, **characterised in that** the clearance between the patch electrode (7) and the attachment patch (23) comprises a solid dielectric (41) at least in part or up to a partial height.

14. Patch antenna array according to any of claims 1 to 13, **characterised in that** the attachment patch (23) and/or a dielectric (41) located underneath it has a central opening (43) passing through the attachment patch (23) and/or the dielectric (41).

15. Patch antenna array according to claim 13, **characterised in that** the attachment patch (23) is constructed on the upper side of the dielectric (41), which in turn is positioned on and/or glued to the patch electrode (7) or a coupling surface (107, 39) extending parallel thereto.

16. Patch antenna array according to any of claims 13 to 15, **characterised in that** the dielectric (41) has one or more connecting lines (29) or a through-connection (42) passing through it.

17. Patch antenna array according to any of claims 13, 15 or 16, **characterised in that** the dielectric (41) consists of a printed circuit board material.

18. Patch antenna array according to any of claims 1 to 4 or 4 to 17, each in conjunction with claim 6, **characterised in that** the block or cylinder is arranged in the central opening (33, 41) in the dielectric (41).

19. Patch antenna array according to either claim 14 or claim 15, **characterised in that** the central opening (33) passes through the thickness (D) of the attachment patch (23) and/or the dielectric (41), the side walls (41 c) of the central opening (33) being coated with an electrically conductive layer of material producing a through-connection (29), via which the attachment patch (23) and the patch electrode (7) or a coupling surface (107, 39) coupled to it are electrically connected.

20. Patch antenna array according to any of claims 1 to 19, **characterised in that** the patch electrode (7) and/or the attachment patch (23) are provided with an obliquely extending chamfer (15a, 27a) at two corner regions opposite one another at 180°.

21. Patch antenna array according to claim 20, **characterised in that** the patch electrode (7) and the attachment patch (23) have the same alignment in terms of their opposite chamfers (15a, 27a), such that the chamfers (15a, 27a) are located parallel to one another.

## Revendications

1. Ensemble d'antennes avec les caractéristiques suivantes :
- un diélectrique (5) avec une longueur (L), une largeur (B) et une hauteur (H) est prévu, le substrat comprenant une partie supérieure (5a) et une partie inférieure (5b),
- une électrode à patch (7) est prévue avec une surface d'électrode à patch (7') au-dessus du diélectrique (5) ou sur la partie supérieure (5a) du diélectrique (5),
- l'électrode à patch (7) est alimentée via une ligne d'alimentation (11), qui traverse le diélectrique (5) et est en même temps amenée jusqu'à un point d'alimentation (11a), lequel est relié à l'électrode à patch (7) de façon galvanique ou capacitive,
- un patch supérieur (23) conducteur d'électricité est prévu avec une surface de patch supérieur (23') dans l'espace (D) au-dessus de l'électrode à patch (7), l'électrode à patch (7) et le patch supérieur (23) étant disposés verticalement par rapport à un axe central (Z) traversant l'ensemble d'antennes,
- au moins une ligne de connexion électrique (29) est prévue entre l'électrode à patch (7) et le patch supérieur (23),
- l'ensemble d'antennes est formé comme ensemble d'antennes à polarisation circulaire à gauche ou à droite,
**caractérisé par** les caractéristiques suivantes :
- au moins une ligne de connexion électrique (29) placée entre l'électrode à patch (7) et le patch supérieur (23) comporte au moins une section de ligne (29d), laquelle est orientée transversalement par rapport à l'axe central (Z) ; et
- au moins une ligne de connexion (29) est ou plusieurs lignes de connexion (29) sont positionnées et/ou présentent une longueur, de sorte que la fréquence de résonnance linéaire (FR_{L}) générée via celle-ci par le patch supérieur (23) se situe dans la plage de résonnance circulaire (RF_{Z}) de l'électrode à patch (7) et qu'un balayage du sens du lobe principal s'effectue en face de l'axe central (Z) traversant l'ensemble d'antennes à patch.

2. Ensemble d'antennes à patch selon la revendication 1, **caractérisé en ce que** la ligne de connexion (29) présente au moins une section de ligne (29d), qui s'étend verticalement par rapport à l'axe central (Z) ou parallèlement à l'électrode à patch (7) ou au patch supérieur (23).

3. Ensemble d'antennes à patch selon la revendication 1 ou 2, **caractérisé en ce que** la longueur d'au moins une ligne de connexion (29) est supérieure à l'espace (D) entre l'électrode à patch (5) et le patch supérieur (23).

4. Ensemble d'antennes à patch selon l'une quelconque des revendications 1 à 3, **caractérisé en ce qu'**au moins une ligne de connexion (29) comprend au moins trois sections de ligne (29c, 29d, 29e), la première et la troisième section de ligne (29c, 29e) et/ou les points de connexion (29a, 29b) vers le patch supérieur (23) ou l'électrode à patch (7) en rapport avec l'axe central (Z) n'étant pas alignés les uns par rapport aux autres.

5. Ensemble d'antennes à patch selon l'une quelconque des revendications 1 à 3, **caractérisé en ce qu'**au moins une ligne de connexion (29) comprend au moins 3 sections de ligne (29c, 29d, 29e), la première et la troisième section de ligne (29c, 29e) et/ou les points de connexion (29a, 29b) vers le patch supérieur (23) ou l'électrode à patch (7) en rapport avec l'axe central (Z) étant alignés les uns par rapport aux autres.

6. Ensemble d'antennes à patch selon l'une quelconque des revendications 1 à 5, **caractérisé en ce que** la ligne de connexion (29) se compose de ou comprend un bloc ou un cylindre orienté en diagonale vers l'axe central (Z), lequel est un conducteur électrique ou est recouvert d'une surface qui conduit l'électricité.

7. Ensemble d'antennes à patch selon au moins l'une quelconque des revendications 1 à 6, **caractérisé en ce qu'**au moins deux lignes de connexion (29) ou au moins quatre lignes de connexion (29) sont prévues, par lesquelles une connexion galvanique ou capacitive est établie entre l'électrode à patch (7) et le patch supérieur (23).

8. Ensemble d'antennes à patch selon l'une quelconque des revendications 1 à 7, **caractérisé en ce que** le patch supérieur (23) se compose de ou comprend une tôle métallique qui conduit l'électricité ou une tôle métallique pliée à l'équerre dotée, en bordure périphérique, de sections de bordure (23c) en section ou en périphérie.

9. Ensemble d'antennes à patch selon l'une quelconque des revendications 1 à 8, **caractérisé en ce que**, parallèlement à l'électrode à patch (7), une surface de couplage (107, 39) séparée de façon galvanique de l'électrode est prévue, laquelle surface est reliée de façon galvanique au patch supérieur (23) par au moins une ligne de connexion (29).

10. Ensemble d'antennes à patch selon l'une quelconque des revendications 1 à 8, **caractérisé en ce qu'**une surface de couplage couplée de façon capacitive avec le patch supérieur (23) est prévue en-dessous de celui-ci, entre laquelle et l'électrode à patch (7) une connexion galvanique est établie via au moins une ligne de connexion (29).

11. Ensemble d'antennes à patch selon l'une quelconque des revendications 1 à 8, **caractérisé en ce qu'**une surface de couplage (39) couplée de façon capacitive à l'électrode à patch (7) est prévue sur le côté de l'électrode à patch (7) opposé au diélectrique (5), et **en ce qu'**une surface de couplage couplée au patch supérieur (23) est prévue sur le côté du patch supérieur (23) faisant face à l'antenne à patch (7), et **en ce que** les deux surfaces de couplage (39) sont reliées l'une à l' autre de façon galvanique via au moins une ligne de connexion (29) électrique.

12. Ensemble d'antennes à patch selon l'une quelconque des revendications 1 à 11, **caractérisé en ce que** l'espace entre l'électrode à patch (7) et le patch supérieur (23) comprend un diélectrique, lequel se compose d'air au moins partiellement ou dans une hauteur partielle.

13. Ensemble d'antennes à patch selon l'une quelconque des revendications 1 à 11, **caractérisé en ce que** l'espace entre l'électrode à patch (7) et le patch supérieur (23) comprend un diélectrique fixe (41) au moins partiellement ou dans une hauteur partielle.

14. Ensemble d'antennes à patch selon l'une quelconque des revendications 1 à 13, **caractérisé en ce que** le patch supérieur (23) et/ou un diélectrique (41) situé en-dessous présente une ouverture centrale (43) traversant le patch supérieur (23) et/ou le diélectrique (41).

15. Ensemble d'antennes à patch selon la revendication 13, **caractérisé en ce que** le patch supérieur (23) est formé sur la surface du diélectrique (41), lequel est à son tour positionné et/ou collé sur l'électrode à patch (7) ou sur une surface de couplage (107, 39) parallèle à celle-ci.

16. Ensemble d'antennes à patch selon l'une quelconque des revendications 13 à 15, **caractérisé en ce que** le diélectrique (41) est traversé par une ou plusieurs lignes de connexion (29) ou par une métallisation des trous (42).

17. Ensemble d'antennes à patch selon l'une quelconque des revendications 13 ou 15, 16, **caractérisé en ce que** le diélectrique (41) se compose d'un matériau en platine conducteur.

18. Ensemble d'antennes à patch selon l'une quelconque des revendications 1 à 5 ou 5 à 17, respectivement en rapport avec la revendication 6, **caractérisé en ce que** le bloc ou le cylindre est disposé dans l'ouverture centrale (33, 41) dans le diélectrique (41).

19. Ensemble d'antennes à patch selon la revendication 14 ou 15, **caractérisé en ce que** l'ouverture centrale (33) traverse le patch supérieur (23) et/ou le diélectrique (41) dans son épaisseur (D), les parois (41c) de l'ouverture centrale (33) étant recouvertes d'une couche de matériau qui conduit l'électricité lors de la fabrication d'une métallisation des trous (29), via laquelle le patch supérieur (23) et l'électrode à patch (7) ou une surface de couplage (107, 39) couplée à celle-ci sont reliés électriquement.

20. Ensemble d'antennes à patch selon l'une quelconque des revendications 1 à 19, **caractérisé en ce que** l'électrode à patch (7) et/ou le patch supérieur (23) sont prévus avec un chanfrein (15a, 27a) incliné au niveau de deux zones d'angle opposées de 180°.

21. Ensemble d'antennes à patch selon la revendication 20, **caractérisé en ce que** l'électrode à patch (7) et le patch supérieur (23) sont orientés de façon identique avec leurs chanfreins (15a, 27a) opposés, de sorte que les chanfreins (15a, 27a) sont parallèles les uns aux autres.
